# EUROPÄISCHE PATENTSCHRIFT

(11) **EP 0 926 296 B1**
(45) Veröffentlichungstag und Bekanntmachung des Hinweises auf die Patenterteilung: **07.07.2004**
(21) Anmeldenummer: 98121245.9
(22) Anmeldetag: 07.11.1998
(51) Int. Cl.: D21F 11/14, D21F 3/02, D21F 7/12

(54) **Maschine zur Herstellung einer Faserstoffbahn, insbesondere einer Tissue-Papierbahn**
Machine for making a paper web, in particular a tissue web
Machine pour la fabrication d'une bande de papier, en particulier une bande de papier tissu

(30) Priorität: 18.12.1997 DE 19756422
(43) Veröffentlichungstag der Anmeldung: 30.06.1999
(73) Patentinhaber: Voith Paper Patent GmbH, 89522 Heidenheim (DE)
(72) Erfinder: Tietz, Martin Dr., 89520 Heidenheim (DE); Schmidt-Hebbel, Harald, 371-Morada, 06428010 Sao Paulo (BR)
(74) Vertreter: Kunze, Klaus

(56) Entgegenhaltungen:
- EP-A- 0 658 534
- WO-A-93/12289
- WO-A-97/16593
- DE-A- 3 408 119
- DE-A- 4 216 264
- DE-C- 4 224 730
- GB-A- 2 218 122

## Beschreibung

Die Erfindung betrifft eine Maschine zur Herstellung einer Faserstoffbahn, insbesondere einer Tissue-Papierbahn, mit wenigstens einer eine Schuhpresseinheit und einen Trockenzylinder umfassenden Presse zur Bildung eines verlängerten Pressspaltes, wobei durch den Pressspalt neben der Faserstoffbahn zumindest ein wasserdurchlässiges und -aufnehmendes Band geführt ist, und wobei das Band gemeinsam mit der Faserstoffbahn über wenigstens eine besaugte Vorrichtung geführt wird, wobei die Faserstoffbahn außen liegt.

Eine derartige Maschine wird beispielsweise in der DE 42 16 264 C2 und auch in der WO 97/ 16593 beschrieben. Die dabei verwendeten besaugten Vorrichtungen dienen zur Abnahme der jeweiligen Faserstoffbahn von einem Sieb oder einer Bahn, ein funktionelles Zusammenwirken zwischen dieser Besaugungsvorrichtung und der Schuhpresseinheit ist dabei nicht vorgesehen.

Schuhpresseinheiten bieten in diesem Zusammenhang den Vorteil einer effektiven und volumenschonenden Entwässerung, was insbesondere bei Tissue-Papieren von wesentlicher Bedeutung ist. Während der Grad der Entwässerung vom Pressimpuls als Integral des Pressdruckes über der Presszeit abhängt, wird der Einfluss auf das Volumen vom Druckmaximum in der Presszone bestimmt. Dabei erfolgt der Transport vom Formersieb der Maschine durch beide Pressstellen mit einem wasserundurchlässigen Band. Dieses Band verhindert zwar eine Rückbefeuchtung der Faserstoffbahn, kann jedoch wegen der fehlenden Wasseraufnahmefähigkeit keinen Beitrag zur Entwässerung in den Pressstellen leisten. Aus diesem Grund wird durch den vorgelagerten Pressspalt ein wasseraufnehmender Filz geführt. Die bedeutet, dass die Entwässerung im wesentlichen in diesem Pressspalt stattfindet. Diese Maschinen sind daher nicht nur unbefriedigend hinsichtlich der Entwässerungsleiste sondern auch des Aufwandes.

Aufgabe der Erfindung ist es daher, eine Maschine zur Herstellung einer Faserstoffbahn, insbesondere einer Tissue-Papierbahn zu schaffen, die einfach aufgebaut ist und eine möglichst intensive und volumenschonende Entwässerung gewährleistet.

Erfindungsgemäß wurde die Aufgabe dadurch gelöst, dass die besaugte Vorrichtung ausreichend Wasser aus dem Band und gegebenenfalls der Faserstoffbahn entfernt, um ein für das im Pressspalt ausgepresste Wasser ausreichendes Wasseraufnahmevermögen des Bandes zu schaffen.

Im Ergebnis entsteht eine einfach aufgebaute Maschine, die mit nur einem Pressspalt auskommen kann. Gleichzeitig ist es möglich, das Band im Formerteil zur Aufnahme der Faserstoffsuspension aus einem Stoffauflauf zu verwenden. Hierdurch entfällt die Notwendigkeit der Übergabe der Faserstoffbahn zwischen verschiedenen Bändern. Außerdem kann der Trockenzylinder als Tissue-Trockenzylinder eingesetzt werden, wobei die Faserstoffbahn nach erfolgter Trocknung vorzugsweise über einen Kreppschaber von dem Trockenzylinder abgeschabt wird.

Als besaugte Vorrichtung eignet sich vor allem eine besaugte Walze, die insbesondere der Schuhpresseinheit unmittelbar vorgeordnet ist.

Es ist jedoch beispielsweise auch der Einsatz von einem oder mehreren Saugkästen möglich.

Besaugte Walzen bestehen im allgemeinen aus einem perforierten Walzenmantel in dessen Inneren entweder durch direkten Anschluß an eine Vakuumquelle oder durch Besaugung des nicht-umschlungenen Bereiches der Walze ein Unterdruck erzeugt wird. Diese Walzen sind einfacher aufgebaut als die häufig in derartigen Maschinen zur Anwendung kommenden besaugten Preßwalzen, da diese stabiler konstruiert sein müssen und eventuell sogar Stützelemente besitzen.

Als besonders vorteilhaft hat es sich erwiesen, wenn die Schuhpreßeinheit zumindest quer zur Bahnlaufrichtung mehrere Preßzonen aufweist, die unabhängig voneinander gesteuert werden können. Dies ermöglicht die Einstellung eines gewünschten Preßkraftprofils quer zur Bahnlaufrichtung unabhängig von der Durchbiegung des Trockenzylinders. Infolgedessen muß der Trockenzylinder auch nicht bombiert sein, was die Herstellung vereinfacht.

Die erhöhte Temperatur des Trockenzylinders sorgt außerdem dafür, daß die Viskosität des Wassers im Preßspalt verringert und damit die Entwässerung verbessert wird.

Nachfolgend soll die Erfindung an einem Ausführungsbeispiel näher erläutert werden. In der beigefügten Zeichnung zeigt die Figur eine schematische Teilansicht einer Maschine zur Herstellung einer Tissue-Papierbahn. Dabei sind über einen Bereich einer sogenannten Formierwalze 11 gemeinsam ein endloses Band 5 in Form eines Filzes sowie ein weiteres, endloses Formiersieb 12 geführt, wobei jedoch nur das Band 5 gänzlich um die Formierwalze 11 verläuft. In den Einlaufspalt zwischen dem Filz und dem Formiersieb 12 wird mittels eines bekannten Stoffauflaufs 8 die Faserstoffsuspension eingebracht. Die sich dabei bildende Faserstoffbahn 1 wird nach dem Umschlingungsbereich der Formierwalze 11 gemeinsam mit dem Band 5 bis zu einem verlängerten Preßspalt 4 weitergeführt. Vor Erreichen des Preßspaltes 4 umschlingt das Band 5 jedoch noch eine besaugte Vorrichtung 6 in Form einer besaugten Walze. Diese besaugte Walze entfernt einen wesentlichen Teil des Wassers aus dem Band 5 und eventuell sogar etwas aus der außen-liegenden Faserstoffbahn 1. Die Wasseraufnahmefähigkeit des Bandes 5 erhöht sich hierdurch erheblich, so daß es im folgenden verlängerten Preßspalt 4, durch den es gemeinsam mit der Faserstoffbahn 1 läuft, das ausgepreßte Wasser aufnehmen kann. Dies intensiviert die Entwässerung derart, das man mit nur einem Preßspalt 4 auskommt.

Der verlängerte Preßspalt 4 wird von einem Trockenzylinder 3, der als Tissue-Trockenzylinder dient, sowie einer Schuhpreßeinheit 2 gebildet. Die Schuhpreßeinheit 2 besteht im wesentlichen aus einem flexiblen Walzenmantel sowie einer Preßvorrichtung 10, deren konkave Preßfläche von einem Anpreßschuh gebildet wird. Die Anpressung erfolgt dabei meist auf hydraulischem Weg und die Schmierung zwischen Walzenmantel und Anpreßschuh auf hydrostatische und/oder hydrodynamische Weise. Die Schuhpreßeinheit 2 weist quer zur Bahnlaufrichtung 7 mehrere unabhängig voneinander steuerbare Preßzonen auf. Hierdurch ist eine Anpassung an die Druchbiegung des Trockenzylinders 3 sowie die Einstellung eines gewünschten Preßdruckprofils quer zur Bahnlaufrichtung 7 möglich. Der verlängerte Preßspalt 4 erlaubt eine intensive und dennoch volumenschonende Entwässerung der Faserstoffbahn 1.

Nach dem Preßspalt 4 läuft die Faserstoffbahn 1 am beheizten Trockenzylinder 3 entlang. Die Trocknung wird in diesem Umschlingungsbereich noch durch eine Trockenhaube 13, die heiße, trockene Luft auf die Faserstoffbahn 1 bläst und wieder absaugt, verstärkt.

Nach erfolgter Trocknung der Faserstoffbahn 1 wird die Faserstoffbahn 1 vom Trockenzylinder 3 über einen bekannten Kreppschaber 9 entfernt. Die gekreppte Faserstoffbahn 1 kann im Anschluß weiterbearbeitet und aufgewickelt werden.

## Patentansprüche

1. Maschine zur Herstellung einer Faserstoffbahn (1), insbesondere einer Tissue-Papierbahn, mit wenigstens einer eine Schuhpresseinheit (2) und einen Trockenzylinder (3) umfassenden Presse zur Bildung eines verlängerten Pressspaltes (4), wobei durch den Pressspalt (4) neben der Faserstoffbahn (1) zumindest ein wasserdurchlässiges und -aufnehmendes Band (5) geführt ist, und wobei das Band (5) gemeinsam mit der Faserstoffbahn (4) über wenigstens eine besaugte Vorrichtung (6) geführt wird, wobei die Faserstoffbahn (1) außen liegt,
**dadurch gekennzeichnet,**
**dass** die besaugte Vorrichtung (6) ausreichend Wasser aus dem Band und gegebenenfalls der Faserstoffbahn entfernt, um ein für das im Pressspalt ausgepresste Wasser ausreichendes Wasseraufnahmevermögen des Bandes (5) zu schaffen.

2. Maschine zur Herstellung einer Faserstoffbahn (1) nach Anspruch 1,
**dadurch gekennzeichnet,**
**dass** die Schuhpresseinheit (2) zumindest quer zur Bahnlaufrichtung (7) mehrere Presszonen aufweist, die unabhängig voneinander gesteuert werden können.

3. Maschine zur Herstellung einer Faserstoffbahn (1) nach einem der vorhergehenden Ansprüche,
**dadurch gekennzeichnet,**
**dass** die besaugte Vorrichtung (6) eine besaugte, der Schuhpresseinheit (2) unmittelbar vorgeordnete Walze ist.

4. Maschine zur Herstellung einer Faserstoffbahn (1) nach einem der vorhergehenden Ansprüche,
**dadurch gekennzeichnet,**
**dass** das Band (5) im Formerteil zur Aufnahme der Faserstoffsuspension aus einem Stoffauflauf (8) dient.

5. Maschine zur Herstellung einer Faserstoffbahn (1) nach einem der vorhergehenden Ansprüche,
**dadurch gekennzeichnet,**
**dass** der Trockenzylinder (3) als Tissue-Trockenzylinder dient, von dem die Faserstoffbahn (1) nach erfolgter Trocknung vorzugsweise mittels eines Kreppschabers (9) abgeschabt wird.

## Claims

1. Machine for producing a fibrous web (1), in particular a tissue paper web, having at least one press comprising a shoe press unit (2) and a drying cylinder (3) for forming an extended press nip (4), at least one water-permeable and water-absorbing belt (5) being led through the press nip (4) in addition to the fibrous web (1), and the belt (5), together with the fibrous web (1), being led over at least one suction apparatus (6), the fibrous web (1) lying on the outside, **characterized in that** the suction apparatus (6) removes sufficient water from the belt and, if appropriate, from the fibrous web in order to create a water absorption capacity of the belt (5) which is sufficient for the water pressed out in the press nip.

2. Machine for producing a fibrous web (1) according to Claim 1, **characterized in that**, at least transversely with respect to the web running direction (7), the shoe press unit (2) has a plurality of pressing zones which can be controlled independently of one another.

3. Machine for producing a fibrous web (1) according to one of the preceding claims, **characterized in that** the suction apparatus (6) is a suction roll arranged immediately upstream of the shoe press unit (2).

4. Machine for producing a fibrous web (1) according to one of the preceding claims, **characterized in that**, in the former part, the belt (5) is used to pick up the fibrous suspension from a flow box (8).

5. Machine for producing a fibrous web (1) according to one of the preceding claims, **characterized in that** the drying cylinder (3) is used as a tissue drying cylinder, from which the fibrous web (1) is doctored off, preferably by means of a creping doctor (9), after drying has been carried out.

## Revendications

1. Machine pour la fabrication d'une nappe de matière fibreuse (1), en particulier d'une nappe de papier tissu, comprenant au moins une presse comportant une unité de presse à sabot (2) et un cylindre de séchage (3) pour la formation d'une ligne de contact prolongée (4), au moins une bande (5) perméable à l'eau et recevant l'eau étant guidée à travers la ligne de contact (4) à côté de la nappe de matière fibreuse (1), et la bande (5) étant guidée conjointement avec la nappe de matière fibreuse (1) sur au moins un dispositif aspiré (6), la nappe de matière fibreuse (1) se trouvant à l'extérieur,
**caractérisée en ce que**
le dispositif aspiré (6) évacue suffisamment d'eau de la bande et éventuellement de la nappe de matière fibreuse, pour produire une capacité d'absorption d'eau suffisante de la bande (5) pour l'eau exprimée dans la ligne de contact.

2. Machine pour la fabrication d'une nappe de matière fibreuse (1) selon la revendication 1,
**caractérisée en ce que**
l'unité de presse à sabot (2) présente au moins plusieurs zones de pressage transversalement à la direction d'avance de la nappe (7), qui peuvent être commandées indépendamment les unes des autres.

3. Machine pour la fabrication d'une nappe de matière fibreuse (1) selon l'une quelconque des revendications précédentes,
**caractérisée en ce que**
le dispositif aspiré (6) est un rouleau aspiré, placé directement avant l'unité de presse à sabot (2).

4. Machine pour la fabrication d'une nappe de matière fibreuse (1) selon l'une quelconque des revendications précédentes,
**caractérisée en ce que**
la bande (5) dans la partie de la section de formage, sert à recevoir la suspension de matière fibreuse provenant d'une caisse de tête (8).

5. Machine pour la fabrication d'une nappe de matière fibreuse (1) selon l'une quelconque des revendications précédentes,
**caractérisée en ce que**
le cylindre de séchage (3) sert de cylindre de séchage de tissu, duquel la bande de matière fibreuse (1) est raclée de préférence au moyen d'un racloir de crêpage (9) une fois le séchage effectué.
